# FASCICULE DE BREVET EUROPEEN

(11) **EP 4 405 535 B1**
(45) Date de publication et mention de la délivrance du brevet: **22.10.2025**
(21) Numéro de dépôt: 22797019.1
(22) Date de dépôt: 20.09.2022
(51) Int. Cl.: E04B 2/94

(54) **CONSTRUCTION MUNIE DE PANNEAUX DE FAÇADES ET PROCÉDÉ DE FABRICATION D'UNE TELLE CONSTRUCTION**
MIT FASSADENPLATTEN VERSEHENE KONSTRUKTION UND VERFAHREN ZUR HERSTELLUNG EINER SOLCHEN KONSTRUKTION
CONSTRUCTION PROVIDED WITH FACADE PANELS AND METHOD FOR PRODUCING SUCH A CONSTRUCTION

(30) Priorité: 23.09.2021 FR 2110020
(43) Date de publication de la demande: 31.07.2024
(73) Titulaire: CARBON CAPTURE BUILDINGS GREENTECH, 38270 Beaurepaire (FR)
(72) Inventeur: NOCA, Laurent, 26390 Hauterives (FR); COCHET, François, 38530 Barraux (FR)
(74) Mandataire: Talbot, Alexandre
(86) Numéro de dépôt international: PCT/EP2022/076094
(87) Numéro de publication internationale: WO 2023/046679

(56) Documents cités:
- CN-A- 107 882 259
- FR-A- 1 427 593
- FR-A1- 2 349 696
- US-A- 5 239 798

## Description

### Domaine technique

L'invention concerne les constructions destinées à former un bâtiment et les procédés de fabrication d'une telle construction.

### État de la technique

Actuellement, il existe différentes structures pour réaliser une construction, telle qu'une maison ou un bâtiment. De manière classique, on utilise des blocs creux préfabriqués en béton, ou des briques, assemblés avec du mortier au fur et à mesure de la construction du mur. Mais ces murs doivent être réalisés sur site et ces méthodes sont longues à mettre en œuvre.

On peut réaliser des modules préfabriqués en béton que l'on assemble les uns aux autres. Il est alors nécessaire de transporter les modules préfabriqués depuis leur lieu de fabrication jusqu'à leur lieu de montage.

Il est également connu de réaliser des constructions qui possèdent une armature porteuse qui est habillée par une façade métallique ou en verre. Cette solution technique reste complexe à mettre en œuvre et ne présente pas toujours un bon compromis entre les coûts de réalisation et l'isolation thermique procurée par la façade.

Le document US 5,239,798 divulgue une structure de façade montée sur une structure porteuse. La structure de façade possède une plaque de support en acier fixée à deux dalles consécutives de la structure porteuse. Une pluralité de plaques de parement sont fixées indépendamment les unes des autres sur la plaque de support. Cette solution technique n'est pas satisfaisante car elle fournit une tenue dans le temps insuffisante ainsi qu'une résistance thermique médiocre tout en étant relativement chère.

Le document FR2349696 divulgue un bâtiment comportant une structure porteuse avec des panneaux de façade fixés à la structure porteuse. Les panneaux de façade comportent une mousse phénolique ou une mousse de polyuréthane disposée à l'intérieure d'une enveloppe polymère. Pour absorber les déformations thermiques relatives entre les panneaux et la structure porteuse, les panneaux sont fixés par des pelles rectangulaires en acier dont la largeur est comprise entre 10 et 20cm. Une telle configuration n'est pas satisfaisante car cette solution thermique présente une faible tenue dans le temps, une faible résistance mécanique ainsi qu'une pauvre résistance thermique.

Le document FR1427593 divulgue un procédé d'accrochage de façade d'immeuble en murs rideaux. Le bâtiment comporte une structure porteuse et des panneaux de façade sont fixés à la structure porteuse. Le panneau de façade est en béton, en fibro-ciment, en bois, en acier ou en aluminium. Les panneaux de façade sont montés les uns sur les autres et ils sont chacun fixés à la structure porteuse par un disque qui s'insère dans une encoche de la paroi latérale du panneau de façade. Les panneaux sont fixés les uns aux autres et à la structure porteuse au moyen d'une couche de mortier. Cette solution n'est pas satisfaisante car cette solution technique ne permet pas de fournir une bonne tenue dans le temps, d'un point de vue mécanique et thermique. Cette configuration apparait également dispendieuse.

### Exposé de l'invention

Un objet de l'invention consiste à fournir une construction,selon la revendication 1, qui possède des panneaux de façade aptes à fournir une bonne résistance au vent et présentant un bon compromis entre l'isolation thermique procurée et le coût de réalisation tout assurant une bonne tenue dans le temps. On tend à atteindre ce résultat au moyen d'une construction qui possède :
- une structure porteuse en béton armé par des tiges métalliques, la structure porteuse possédant au moins un premier niveau avec une première dalle et des premiers poteaux et un deuxième niveau avec une deuxième dalle et des deuxièmes poteaux et une troisième dalle ;
- une pluralité de panneaux de façade fixés à la structure porteuse pour former au moins une partie d'une façade de la construction, la pluralité de panneaux de façade possédant au moins un premier panneau de façade monté sous au moins un deuxième panneau de façade.

La construction est remarquable en ce que :
- chaque panneau de façade est réalisé dans un mélange contenant un matériau apte à durcir à l'intérieur duquel sont noyés des éléments organiques d'origine végétale, le mélange à l'état durci possédant une densité inférieure à 1000kg/m3 et une résistance à la compression comprise entre 2 et 6MPa ;
- chaque panneau de façade est monté en appui porteur sur au moins 75% de la longueur du pied du panneau de façade ;
- le au moins un premier panneau de façade est monté mobile au moins par rapport à la deuxième dalle selon une direction verticale,
- le au moins un deuxième panneau de façade est monté mobile au moins par rapport à la troisième dalle ; et
- le au moins un deuxième panneau de façade est en appui porteur exclusivement sur la deuxième dalle ou le au moins un deuxième panneau de façade est en appui porteur exclusivement sur le au moins un premier panneau de façade.

Dans un mode de réalisation particulier, le au moins un deuxième panneau de façade est supporté exclusivement par la deuxième dalle et le au moins un deuxième panneau de façade est séparé du au moins un premier panneau de façade par un organe d'étanchéité configuré pour réaliser de l'étanchéité à l'eau.

Préférentiellement, le au moins un deuxième panneau de façade est supporté exclusivement par le au moins un premier panneau de façade. Le au moins un premier panneau de façade possède un renfoncement destiné à recevoir une extrémité de la deuxième dalle, le renfoncement étant disposé dans une partie supérieure du au moins un premier panneau de façade et étant séparé de la deuxième dalle par une couche déformable élastiquement.

Dans un mode de réalisation avantageux, le renfoncement s'étend sur l'intégralité de la longueur du au moins un premier panneau de façade. La longueur la première dalle est supérieure à la longueur du au moins un premier panneau de façade.

Dans un mode réalisation préférentiel, la pluralité de panneaux de façade est fixée à la structure porteuse au moyen d'une pluralité de connecteurs. Les panneaux de façade de la pluralité de panneaux de façade sont réalisés dans un mélange d'éléments en bois et de ciment et/ou chaux. Des connecteurs sont fixés directement dans les panneaux de façade de la pluralité de panneaux de façade par vissage.

De manière avantageuse, le au moins un deuxième panneau de façade est fixé au au moins un premier panneau de façade par un mortier-colle.

Selon un autre aspect, il est proposé un procédé, selon la revendication 7, de fabrication d'une construction panneau tel que défini ci-avant. On tend à atteindre ce résultat au moyen d'un procédé qui comporte les étapes successives suivantes :
- fournir une première dalle (1a) d'un premier niveau d'une structure porteuse en béton armé par des tiges métalliques ;
- poser un pied d'au moins un premier panneau de façade sur la première dalle ;
- régler l'aplomb du premier panneau de façade et fixer le premier panneau de façade sur la première dalle au moyen d'une pluralité de connecteurs ;
- former une deuxième dalle d'un deuxième niveau de la structure porteuse au-dessus du premier niveau, la deuxième dalle étant en béton armé par des tiges métalliques, la deuxième dalle étant montée fixement sur la première dalle au moyen des premiers poteaux, le au moins un premier panneau de façade étant fixé à la deuxième dalle et monté mobile verticalement par rapport à la deuxième dalle ;
- poser un pied d'au moins un deuxième panneau de façade sur un sommet du au moins un premier panneau de façade ;
- régler l'aplomb du deuxième panneau de façade et fixer le deuxième panneau de façade sur la deuxième dalle au moyen d'une pluralité de connecteurs ;
- former une troisième dalle d'un troisième niveau de la structure porteuse au-dessus du deuxième niveau, la troisième dalle étant en béton armé par des tiges métalliques, la troisième dalle étant montée fixement sur la deuxième dalle au moyen des deuxièmes poteaux, le au moins un deuxième panneau de façade étant fixé à la troisième dalle et monté mobile verticalement par rapport à la troisième dalle.

Le procédé est remarquable en ce que chaque panneau de façade est réalisé dans un mélange contenant un matériau apte à durcir à l'intérieur duquel sont noyés des éléments organiques d'origine végétale, le mélange à l'état durci possédant une densité inférieure à 1000kg/m3 et une résistance à la compression comprise entre 2 et 6MPa.

En alternative, on tend à atteindre ce résultat au moyen d'un procédé, selon revendication 8, qui comporte les étapes successives suivantes :
- fournir d'une structure porteuse en béton armé par des tiges métalliques munie d'au moins une première dalle d'un premier niveau et une deuxième dalle d'un deuxième niveau disposé au-dessus du premier niveau et une troisième dalle d'un troisième niveau disposé au-dessus du deuxième niveau ;
- poser un pied d'au moins un premier panneau de façade sur la première dalle ;
- régler l'aplomb du au moins un premier panneau de façade et fixer le au moins un premier panneau de façade sur la première dalle au moyen d'une pluralité de connecteurs ;
- poser un pied d'au moins un deuxième panneau de façade sur la deuxième dalle ;
- régler l'aplomb du au moins un deuxième panneau de façade et fixer le au moins un deuxième panneau de façade sur la deuxième dalle au moyen d'une pluralité de connecteurs.

Le procédé est remarquable en ce que chaque panneau de façade est réalisé dans un mélange contenant un matériau apte à durcir à l'intérieur duquel sont noyés des éléments organiques d'origine végétale, le mélange à l'état durci possédant une densité inférieure à 1000kg/m3 et une résistance à la compression comprise entre 2 et 6MPa.

### Description des dessins

D'autres avantages et caractéristiques ressortiront plus clairement de la description qui va suivre de modes particuliers de réalisation et de mise en œuvre de l'invention donnés à titre d'exemples non limitatifs et représentés aux dessins annexés, dans lesquels :
- la figure 1 illustre schématiquement une vue en coupe verticale d'un premier mode de réalisation d'une partie d'une construction selon l'invention, à distance des poteaux ;
- la figure 2 illustre schématiquement une vue en coupe verticale de la connexion entre une dalle et deux panneaux de façade représentée à la figure 1 ;
- la figure 3 illustre schématiquement une vue en coupe verticale du mode de réalisation d'un panneau représenté à la figure 1 au niveau des poteaux ;
- la figure 4 illustre schématiquement une vue en coupe verticale de la connexion entre deux panneaux de façade, une dalle et deux poteaux comme représentée à la figure 3 ;
- la figure 5 illustre schématiquement une vue en coupe verticale d'un deuxième mode de réalisation d'une partie d'une construction selon l'invention ;
- la figure 6 illustre schématiquement une vue en coupe verticale de la connexion entre une dalle et deux panneaux de façade représentée à la figure 5 ;
- la figure 7 illustre schématiquement une vue en coupe verticale du deuxième mode de réalisation d'une partie d'une construction selon l'invention au niveau des poteaux ;
- la figure 8 illustre schématiquement une vue en coupe verticale de la connexion entre deux panneaux de façade, une dalle et deux poteaux comme représentée à la figure 7 ;
- la figure 9 illustre schématiquement une vue de la face interne de la construction selon la mise en œuvre illustré aux figures 1 à 8 avec un premier type de connecteurs ;
- la figure 10 illustre schématiquement une vue de la face interne de la construction selon la mise en œuvre illustré aux figures 1 à 8 avec un autre type de connecteurs
- la figure 11, illustre schématiquement une vue d'un connecteur destiné à être moulé dans un poteau.

### Description détaillée

Sur les figures 1 à 10 sont illustrées différentes vues en coupe d'une construction destinée à former un bâtiment d'habitation, un bâtiment commercial ou d'un autre type. La construction possède plusieurs niveaux, par exemple deux niveaux, trois niveaux, au moins trois niveaux ou au moins quatre niveaux. La construction peut posséder un rez-de-chaussée, un premier étage et par exemple au moins un deuxième étage.

La construction possède une structure porteuse réalisée en béton armé. Le béton armé est formé par un mélange de béton qui est armé par des tiges en matériau métallique, préférentiellement des tiges en acier. La structure porteuse en béton armé est avantageusement réalisée selon les mêmes techniques et les mêmes conditions que les structures porteuses armées du domaine d'activité du bâtiment et du génie civil. La structure porteuse assure la tenue mécanique de la construction, c'est-à-dire que la structure porteuse assure l'intégrité mécanique du bâtiment avec ou sans la présence des panneaux de façade. La structure porteuse définit au moins un niveau inférieur et un niveau supérieur qui est juste au-dessus du niveau inférieur.

Chaque niveau possède une dalle. La construction possède au moins une première dalle 1a et une deuxième dalle 1b. La structure porteuse possède au moins des premiers poteaux 2a et des deuxièmes poteaux 2b. Les premier poteaux 2a sont disposés en saillie de la première dalle 1a et relient la première dalle 1a à la deuxième dalle 1b. Les deuxième poteaux 2b sont disposés en saillie de la deuxième dalle 1b et relient la deuxième dalle 1b à la troisième dalle 1c. Les dalles 1a et 1b sont reliées mécaniquement les unes aux autres par des poteaux également appelées piliers. La troisième dalle 1c peut être une dalle destinée à recevoir des troisièmes poteaux ou elle peut être la structure recevant le toit de la construction. Selon les configurations, la troisième dalle 1c peut être en béton armé, en béton ou dans une autre technologie.

La structure porteuse est habillée par une pluralité de panneaux de façade 3a/3b. Les panneaux de façade comportent un ou plusieurs premiers panneaux de façade 3a ainsi qu'un ou plusieurs deuxièmes panneaux de façade 3b. Les panneaux de façade 3a/3b sont disposés sur le pourtour de la structure porteuse. Les panneaux de façade 3a/3b forment une enveloppe qui sépare l'intérieur de la construction et l'extérieur de la construction. Dans un mode de réalisation particulier, les panneaux de façade 3a/3b forment uniquement les parois latérales de la construction. Le pied et le sommet de la construction sont formés par une autre technique, par exemple des dalles. Les panneaux de façade 3a/3b sont dits « non structurels », c'est-à-dire qu'ils ne sont pas configurés pour supporter les efforts verticaux appliqués sur la structure porteuse, ni pour réaliser le contreventement de la structure porteuse. Les panneaux de façade 3a/3b sont configurés pour former une façade qui est étanche à l'eau et à l'air ainsi que pour former une barrière thermique entre l'intérieur de la construction et l'extérieur de la construction.

Les panneaux de façade 3a/3b peuvent être ajourés avec une ou plusieurs réservations 4. Une réservation 4 peut être destinée pour l'installation d'une porte, d'une fenêtre, d'une porte-fenêtre ou de tout autre élément qui permet une communication entre l'intérieur et l'extérieur du bâtiment. Les figures 8 et 9 illustrent des réservations 4 sous la forme de fenêtres au deuxième niveau et sous la forme de baies vitrées au premier niveau.

Il est particulièrement intéressant de former une construction qui ne soit pas trop lourde et/ou dont la structure porteuse ne soit pas trop imposante afin de fournir un maximum d'espace intérieur disponible. Il y a donc un besoin d'utiliser des panneaux de façade 3a/3b qui présentent une densité faible pour réduire le poids de la façade. Il est également intéressant de former une construction qui est isolante thermiquement en utilisant des panneaux de façade isolants. On recherche également des panneaux de façade 3a/3b ayant un coût de construction raisonnable.

Il est particulièrement avantageux d'utiliser un ou plusieurs panneaux de façade 3a/3b qui sont réalisés dans un mélange d'un matériau apte à durcir dans lequel sont noyés des éléments organiques d'origine végétale. Un élément organique d'origine végétale peut être du bois, de la paille, de la cellulose, des cosses de riz, des copeaux de bambou, du chanvre ou du liège. Un élément organique comprend du carbone peu ou pas travaillé de manière à avoir un bilan carbone favorable. Préférentiellement, le matériau apte à durcir comporte un liant hydraulique, c'est-à-dire un liant qui réagit avec l'eau pour durcir. En d'autres termes, pour obtenir le matériau apte à durcir, on mélange le liant hydraulique avec de l'eau. Lors du séchage du matériau, celui-ci durcit par réaction chimique entre le liant et l'eau. Le liant est par exemple, un ciment ou de la chaux. Par exemple, le matériau apte à durcir est un mortier. Le mortier est réalisé à partir de ciment ou de chaux et peut comprendre ou non du sable. Selon l'invention, le ou les panneaux de façade 3a/3b sont réalisés en béton-bois, c'est-à-dire un mélange comportant un mortier dans lequel sont noyés des éléments en bois.

Il est particulièrement avantageux de former un panneau de façade 3a/3b ayant une densité inférieure à 1200kg/m3 voire inférieure à 1000kg/m3 ou 800kg/m3 afin d'avoir un panneau de façade 3a/3b facile à transporter et installer. Pour obtenir un tel panneau de façade, il est particulièrement intéressant d'utiliser un mélange d'un matériau apte à durcir dans lequel sont noyés des éléments organiques d'origine végétale. Le mélange comporte au moins 50% volumique d'éléments organiques d'origine végétale. Avantageusement, le mélange comporte au moins 70% volumique d'éléments organiques d'origine végétale voire au moins 80% volumique d'éléments organiques d'origine végétale. Une telle teneur en éléments organiques d'origine végétale permet de former un panneau de façade 3a/3b perspirant à la vapeur d'eau ce qui facilite la formation d'un bâtiment avec un bonne régulation hygrothermique. Comme illustré sur les différentes figures, le mélange s'étend d'une extrémité à l'autre du panneau de façade 3a/3b selon la direction verticale et selon la direction longitudinale pour réaliser l'intégrité mécanique du panneau de façade.

L'utilisation d'un panneau de façade 3a/3b comportant une teneur importante en éléments organiques d'origine végétale permet de former un panneau de façade qui possède une densité nettement inférieure à celle de son équivalent en béton, par exemple au moins 2 ou 3 fois plus faible que celle du béton. Le poids de la façade est réduit ce qui permet de limiter les contraintes sur la structure porteuse.

L'utilisation d'éléments organiques d'origine végétale noyés dans un matériau durcissable permet de former un panneau de façade qui présente une bonne résistance au feu et qui forme un bon isolant contre l'élévation de température. Les éléments organiques d'origine végétale ayant une densité nettement plus faible que le béton, le panneau de façade présente une masse combustible très faible au regard du volume du panneau et surtout au regard de la surface du panneau. Le panneau de façade possède une valeur de chaleur de combustion mobilisable CCM < 0,4MJ/kg. Cette valeur est très nettement inférieure aux façades réalisées avec une ossature en bois. La valeur de combustion mobilisable peut être calculée selon l'annexe 2 de l'instruction technique 249 version 2010 (Arrêté du 24 mai 2010).

Le panneau de façade formé par les éléments organique d'origine végétale et le matériau durcissable possède une paroi texturée ce qui est particulièrement avantageux pour réaliser une étape postérieure de dépôt d'un enduit par exemple un crépi.

Selon l'invention les éléments organiques d'origine végétale sont des éléments en bois. Les éléments en bois peuvent être des plaquettes de bois ayant une longueur inférieure à 75 mm, préférentiellement comprise entre 10 et 75 mm, et encore plus préférentiellement entre 20 et 60 mm. Par exemple le béton-bois comprend entre 80 % et 95 %, par rapport à la masse totale des éléments en bois, d'éléments en bois ayant une longueur comprise entre 10 et 60 mm, de préférence entre 20 et 60 mm.

Plus particulièrement, ces plaquettes de bois ont une épaisseur comprise entre 1 mm et 5 mm. Lorsqu'on utilise des plaquettes de bois ayant une longueur entre 20 et 60 mm, on obtient des microcavités en surface du panneau de façade 3a/3b, du fait que le béton enrobe les plaquettes de bois. De telles microcavités facilitent l'adhérence d'un enduit de surface sur la face intérieure et/ou la face extérieure du panneau de façade.

L'utilisation de panneaux de façade 3a/3b ayant une épaisseur d'au moins 10cm permet également de fournir une bonne absorption phonique ainsi qu'une bonne étanchéité à l'air et à l'eau.

L'utilisation d'un panneau de façade 3a/3b comportant une teneur importante en éléments organiques d'origine végétale et une teneur non négligeable en béton permet de former un panneau de façade ayant une inertie thermique au moins égale à environ 0,6h/cm pour des panneaux de façade ayant une épaisseur d'au moins 10cm. De manière préférentielle, les panneaux de façade possèdent une inertie thermique au moins égale à 8h. En d'autres termes, il faut au moins 8 heures pour que la chaleur appliquée sur la face externe du panneau de façade atteigne la face interne du panneau de façade. Un tel résultat n'est pas réalisable facilement avec un panneau ayant une ossature bois ou avec un panneau en béton.

La construction possède une pluralité de panneaux de façade 3a/3b qui sont fixés à la structure porteuse pour former au moins une partie d'une façade de la construction. Les panneaux de façade 3a/3b sont autoportants et ils ne fournissent aucune tenue mécanique à la structure porteuse apte à réaliser une reprise d'effort et/ou un contreventement. Les panneaux de façade 3a/3b possèdent une résistance à la compression comprise entre 2 et 6MPa ce qui permet de reprendre les efforts de fixation, les efforts latéraux par rapport à la face externe du panneau ainsi que les efforts de pression dus au vent. La pluralité de panneaux de façade 3a/3b possède au moins un panneau supérieur de façade monté au-dessus d'un panneau inférieur de façade. Le ou les premiers panneaux de façade 3a forment le ou les panneaux inférieurs. Le ou les deuxièmes panneaux de façade 3b forment le ou les panneaux supérieurs.

Les panneaux de façade sont formés dans un matériau qui est un bon isolant thermique, qui possède une densité faible et qui présente un coût de fabrication faible ce qui permet de réaliser une construction intéressante. En revanche, les panneaux de façade 3a/3b en association avec leurs fixations ne présentent pas des performances mécaniques qui assurent une bonne tenue mécanique du panneau de façade dans toutes les conditions. **Il** est donc important que chacun des panneaux de façade soit en appui porteur sur au moins 75% de sa longueur de préférence sur 100% de la longueur. Le poids du panneau de façade est repris sur la très grande majorité du pied du panneau de façade ce qui est beaucoup plus avantageux qu'une reprise ponctuelle sur deux ou trois plots pour avoir une bonne tenue mécanique dans le temps. Le poids du panneau de façade est appliqué quasi exclusivement sur le pied du panneau de façade. Selon les configurations, le panneau de façade 3a/3b est en appui direct sur une dalle et/ou sur un panneau de façade inférieur. Le mélange se trouve en appui sur au moins 75% de la longueur du panneau de façade de manière à fournir un panneau de façade qui possède un appui important avec la face de support immédiatement en dessous ce qui assure un bon transfert des efforts sur toute la hauteur de la façade du bâtiment. Cela permet également une bonne répartition des efforts sur toute la longueur du panneau.

Chacun des panneaux de façade 3a/3b est fixé à la structure porteuse. Chaque panneau de façade 3a/3b possède un pied qui est en appui sur une dalle inférieure ou un panneau de façade inférieure et une tête qui est fixée à une dalle supérieure. De préférence, chaque panneau de façade 3a/3b est fixé à ses deux extrémités longitudinales sur la structure porteuse. Un panneau de façade possède une hauteur mesurée verticalement, une longueur mesurée horizontalement et une épaisseur mesurée horizontalement selon une direction perpendiculaire aux deux précédentes. L'épaisseur est nettement inférieure à la longueur.

Au fur et à mesure de la journée et au fur et à mesure de l'année, la température à l'extérieur de la construction et la température dans la construction évoluent. D'autres paramètres évoluent également comme par exemple l'hygrométrie. Le panneau de façade 3a/3b a tendance à se déformer différemment de la structure porteuse. Il existe également une déformation de la structure porteuse suite à l'application de charges ou lors d'un séisme. Il faut éviter que la structure porteuse applique des contraintes sur le panneau latéral pour éviter la rupture du panneau de façade et éventuellement son décrochage.

**Il** est donc particulièrement avantageux que chaque panneau de façade 3a/3b soit monté mobile verticalement par rapport à la structure porteuse en introduisant un jeu fonctionnel vertical avec la dalle supérieure à laquelle chaque panneau de façade est fixé. La valeur du jeu fonctionnel vertical est préférentiellement comprise entre 0,5 et 1,5cm. Il est alors possible au panneau de façade 3a/3b d'adapter sa déformation entre les deux dalles pour réduire autant que possible les efforts entre le panneau de façade 3a/3b et les dalles 1a/1b/1c qui le maintiennent. Le premier panneau de façade 3a est monté mobile verticalement par rapport à la deuxième dalle 1b. Le deuxième panneau de façade 3b est monté mobile verticalement par rapport à la troisième dalle 1c. Chaque jeu fonctionnel permet d'absorber la dilatation différentielle entre le panneau de façade et la structure porteuse.

Afin de réduire leur masse, les panneaux de façade 3a/3b sont préférentiellement dépourvus de renforts métalliques, par exemple dépourvus d'un treillis métallique qui s'étend sur toute la surface du panneau, à l'intérieur du panneau. Cependant, sur les pourtours des réservations, il est avantageux d'installer une structure de renfort qui est préférentiellement une structure de renfort en bois, par exemple des tasseaux de bois. De manière préférentielle, la structure de renfort peut être un cadre préfabriqué en bois avantageusement traité contre la pluie, par exemple un cadre réalisé dans un panneau multi plis en bois.

Les panneaux de façade sont configurés pour résister à un effort de compression seuil avant rupture. Cet effort de compression seuil peut représenter un nombre seuil de panneaux de façade supportés par le panneau inférieur avant rupture. Si cet effort seuil correspond à trois panneaux de façade, il est possible de réaliser une construction qui comporte quatre niveaux ou moins de quatre niveaux. **Il** est avantageux d'empiler les panneaux de façade 3a/3b les uns sur les autres. En d'autres termes, un panneau de façade supérieur 3b est en appui sur un panneau de façade inférieur 3a. Par exemple, le panneau de façade du rez-de-chaussée supporte le poids des panneaux de façade des étages supérieurs.

Au contraire, si la construction comporte plus de quatre étages, il est alors avantageux de fixer indépendamment chaque panneau de façade 3a/3b à la structure porteuse, chaque panneau est posé sur une dalle. Il est encore possible de combiner les deux techniques dans une même construction, par exemple en posant le deuxième panneau de façade sur le premier panneau de façade et en déposant le troisième panneau de façade sur la dalle.

De manière préférentielle, un panneau de façade 3a/3b possède une longueur qui est au moins égale à 1 mètre, de préférence comprise entre 1 et 10 mètres. Avantageusement, la hauteur d'un panneau de façade 3a/3b est au moins égale à 80 cm. Il est avantageux que la hauteur du panneau de façade 3a/3b soit inférieure à 400cm. Il est également préférable que l'épaisseur du panneau de façade 3a/3b soit supérieure à 10 cm et inférieure à 80cm encore plus préférentiellement inférieure à 40cm. Il est particulièrement avantageux de former des panneaux de façade dont l'épaisseur est comprise entre 15 et 20cm.

Afin de faciliter l'installation du panneau de façade 3a/3b sur la structure porteuse, chaque panneau de façade 3a/3b comporte un ou une pluralité d'anneaux de levage qui sont destinés à assurer le levage du panneau de façade 3a/3b par une grue. De manière préférentielle, les anneaux de levage sont installés dans le moule destiné à former le panneau de façade 3a/3b lors du coulage du mélange dans le moule.

Préférentiellement, les sommets des anneaux de levage font saillie de la paroi latérale sommitale du panneau de façade 3a/3b. Les anneaux de levage sont disposés dans le plan médian du panneau de façade 3a/3b. Le panneau de façade est soulevé par une grue tirant sur le ou les anneaux de levage pour placer le panneau de façade sur la structure porteuse.

Le pied du premier panneau de façade 3a est fixé à la première dalle 1a par un ou plusieurs premiers connecteurs 5. Le ou les premiers connecteurs peuvent être des équerres. Les premiers connecteurs 5 peuvent être installés de manière inamovible ou démontable. Les premiers connecteurs 5 permettent de définir la position du panneau de façade selon la direction de l'épaisseur.

Le sommet du premier panneau de façade 3a est fixé à la deuxième dalle 1b par un ou plusieurs deuxièmes connecteurs 6. Les deuxièmes connecteurs 6 assurent la mobilité verticale entre le sommet du premier panneau de façade 3a et la deuxième dalle 1b. Le ou les deuxièmes connecteurs 6 peuvent être des équerres.

Le pied du premier panneau de façade 3a est posé sur la première dalle 1a et il fixé à la première dalle 1a au moyen du premier connecteur 5. Selon les configurations, la structure porteuse peut être formée sur place en une ou plusieurs opérations. Dans une alternative, la structure porteuse est formée par des éléments préfabriqués qui sont fixés les uns aux autres, par exemple par clavetage. Selon le procédé de fabrication de la structure porteuse, différentes configurations de connecteurs 5/6 sont disponibles

Dans le mode de réalisation illustré aux figures 1 à 4, les panneaux de façade 3a/3b sont disposés les uns sur les autres. Le panneau de façade 3a le plus bas supporte le poids des autres panneaux de façade 3b.

De manière préférentielle, le premier panneau de façade 3a, c'est-à-dire le panneau de façade le plus bas, est posé en appui sur la première dalle 1a qui représente la dalle la plus basse. Il est particulièrement avantageux de poser le premier panneau de façade 3a sur la première dalle 1a pour maitriser l'alignement du premier panneau de façade 3a par rapport à la structure porteuse. Le réglage de l'aplomb du premier panneau de façade 3a est effectuée une fois le premier panneau de façade 3a posé sur la première dalle 1a. Le réglage de l'aplomb permet de fixer la verticalité du premier panneau de façade 3a.

Une fois l'aplomb réglé, les connecteurs fixent la position et plus particulièrement la verticalité du premier panneau de façade par rapport à la structure porteuse.

En revanche, la fixation du premier panneau de façade 3a avec la structure porteuse est réalisée de préférence de manière à interdire un jeu fonctionnel transversal, c'est-à-dire dans le sens de l'épaisseur du panneau de façade 3a/3b. Le jeu fonctionnel vertical et éventuellement longitudinal permet de désolidariser mécaniquement la structure porteuse et le panneau de façade vertical.

Une fois le premier panneau de façade 3a fixé, le deuxième panneau de façade 3b est posé sur son support. Selon les modes de réalisation, le support est formé par le sommet du premier panneau de façade 3a ou par la deuxième dalle 1b. Une fois le deuxième panneau de façade 3b posé, on règle l'aplomb du deuxième panneau de façade 3b par rapport à la structure porteuse. Le réglage de l'aplomb permet de définir la verticalité du deuxième panneau de façade 3b par rapport aux dalles et au panneau de façade inférieur 3a.

Une fois la verticalité du deuxième panneau de façade 3b réglée, l'angle d'inclinaison par rapport à la direction verticale est fixé au moyen de plusieurs connecteurs. Des connecteurs permettent de fixer le pied du deuxième panneau de façade 3b avec la deuxième dalle 1b. Des connecteurs permettent de fixer le sommet du deuxième panneau de façade 3b avec la troisième dalle 1c. Des connecteurs permettent de fixer le pied du deuxième panneau de façade 3b avec des deuxièmes poteaux 2b.

Les connecteurs qui fixent le pied du deuxième panneau de façade 3b avec la deuxième dalle 1b peuvent être utilisés indépendamment de la configuration choisie pour son support (deuxième dalle 1b ou premier panneau de façade 3a).

Le panneau de façade 3b supérieur est monté en appui sur son support, c'est-à-dire sur la longueur commune entre le panneau de façade 3b et son support, c'est-à-dire au moins 75% de la longueur du panneau 3b ce qui permet de réaliser une reprise efficace de l'effort porteur. Le deuxième panneau de façade 3b est fixé à la structure porteuse en son pied et en son sommet au moyen de premiers connecteurs et de deuxièmes connecteurs. De préférence, les extrémités longitudinales du deuxième panneau de façade 3b sont fixées à la structure porteuse par des connecteurs.

La fixation de chaque panneau de façade 3a/3b sur la structure porteuse permet de régler l'aplomb de chaque panneau de façade 3a/3b de manière à délivrer une façade ayant un meilleur aspect et une meilleure gestion de l'écoulement des eaux le long de la façade. La fixation du panneau de façade 3a/3b avec la structure porteuse permet de reprendre les efforts de pression et de dépression liés à la circulation du vent autour de la construction sans engendrer de transmission d'effort selon la direction verticale.

Comme illustré aux figures 2 et 4, le premier panneau de façade 3a est recouvert par une couche de séparation 7. La couche de séparation 7 est réalisée dans un matériau durcissable et déformable à l'état liquide ou pâteux. Lors du montage du deuxième panneau de façade 3b sur le premier panneau de façade 3a, la couche de séparation 7 se déforme pour assurer une homogénéisation des efforts porteurs entre les deux panneaux 3a et 3b. L'augmentation de la surface porteuse permet d'améliorer la durée de vie des panneaux de façade les plus bas. Le matériau durcissable durcit et agit comme une colle entre le premier panneau de façade 3a et le deuxième panneau de façade 3b.

Dans un autre mode de réalisation particulier illustré aux figures 5 à 8, chaque panneau de façade 3a/3b est en appui sur une des dalles 1a/1b de la structure porteuse et non sur un autre panneau de façade 3a/3b. Chaque panneau de façade 3a/3b est intégralement supporté par une dalle 1a/1b de la structure porteuse. Lorsque le panneau de façade est monté en appui sur une dalle 1a/1b, il est avantageux de disposer une couche de mortier-colle entre la dalle 1a/1b et le panneau de façade 3a/3b. La couche de mortier-colle permet de fixer le panneau de façade 3a/3b sur la dalle pour réduire les déplacements entre la dalle 1a/1b et le panneau de façade 3a/3b et cela permet également d'améliorer l'étanchéité à l'air et à l'eau au pied du panneau de façade 3a/3b.

Comme pour le mode de réalisation précédent, chaque panneau de façade 3a/3b est fixé à la structure porteuse en son pied et en son sommet par des premier et deuxième connecteurs ainsi que préférentiellement à ses extrémités longitudinales.

Il est particulièrement avantageux que chaque panneau de façade 3a/3b soit en appui porteur sur l'extrémité de la dalle 1a/1b et que le pied du panneau de façade 3a/3b fasse saillie de l'extrémité de la dalle 1a/1b. Préférentiellement, le panneau de façade est en appui sur la dalle sur une distance au moins égale à 10% mais pas plus que 70% de l'épaisseur du panneau de façade.

De manière préférentielle, la hauteur du premier panneau de façade 3a est légèrement inférieure à la distance qui sépare les deux faces supérieures des deux dalles 1a et 1b sur lesquelles le premier panneau de façade 3a est fixé. **Il** est particulièrement avantageux de prévoir que la hauteur du panneau de façade soit inférieure à ladite distance qui sépare les deux faces supérieures d'une valeur comprise entre 1cm et 4cm. Il peut en être de même pour chaque panneau de façade 3a/3b.

Comme illustré aux figures 5 à 8, l'interstice existant entre le premier panneau de façade 3a et le deuxième panneau de façade 3b permet l'installation d'un organe d'étanchéité 8 qui est configuré pour réaliser l'étanchéité à l'eau entre les deux panneaux de façade 3a et 3b. Il est également avantageux de remplir une partie de l'interstice par une couche de mortier-colle ou tout autre matériau de séparation durcissable 9 qui permet d'assurer un contact continu entre les deux panneaux de façade et ainsi boucher l'espace entre les deux panneaux de façade pour délivrer une face extérieure plane facilitant l'évacuation de l'eau. De manière privilégiée, l'organe d'étanchéité est installé après la fixation des panneaux de façade sur la structure porteuse.

Comme illustré aux figures 1 à 8, de manière avantageuse, le sommet du panneau de façade 3a/3b possède un renfoncement 10 qui s'étend à l'intérieur du panneau de façade 3a/3b sur une première distance. Le renfoncement 10 reçoit le nez de la dalle et/ou une couche d'isolant thermique 11. La couche d'isolant thermique 11 sépare la dalle 1a/1b et le panneau de façade 3a/3b.

Il est avantageux d'éviter tout contact direct entre le panneau de façade 3a/3b et la dalle 1a/1b. Il est préférable de séparer la dalle 1a/1b et le panneau de façade 3a/3b par un ou plusieurs éléments déformables élastiquement et plus particulièrement par des organes d'étanchéité. Il est avantageux d'installer un élément déformable élastiquement qui forme un isolant thermique 11 entre la dalle 1a/1b et le panneau de façade 3a/3b selon la direction de l'épaisseur du panneau de façade 3a/3b.

L'élément déformable élastiquement s'étend selon la direction de la longueur du panneau de façade 3a/3b. Il est également avantageux d'installer un élément déformable élastiquement qui est préférentiellement un isolant thermique et/ou un organe d'étanchéité 12 entre la dalle 1a/1b et le panneau de façade 3a/3b selon une direction verticale à l'intérieur du renfoncement 10.

Un isolant thermique est une couche réalisée dans un matériau qui possède une résistivité thermique supérieure à la résistivité thermique du matériau formant la dalle.

Dans le mode de réalisation illustré aux figures 5 à 8, la dalle s'enfonce d'une distance prédéterminée dans le renfoncement 10. Le pied du panneau de façade 3a/3b est en appui sur la dalle 1a/1b avec la même distance. Cette configuration permet de mieux contrôler l'aplomb de chaque panneau de façade 3a/3b. De manière préférentielle, le renfoncement 10 s'étend sur moins de 50% de l'épaisseur du panneau de façade.

De manière préférentielle, au moins un ou chaque panneau de façade 3a/3b possède un renfoncement 10 destiné à recevoir la dalle supérieure 1b à laquelle il est fixé. Le renfoncement 10 est disposé dans une partie supérieure du panneau de façade 3a, c'est-à-dire dans le sommet du panneau de façade. Le renfoncement 10 est illustré dans les vues en coupe verticale des figures 1 à 8.

Dans un mode de réalisation avantageux, l'isolant thermique 11 est remplacé pour un élément d'étanchéité configuré pour réaliser une résistance au feu et/ou une étanchéité acoustique. De manière avantageuse, l'organe d'étanchéité 12 est configuré pour réaliser l'étanchéité à l'air.

Dans un mode de réalisation particulier, le renfoncement 10 s'étend sur l'intégralité de la longueur du panneau de façade 3a/3b. La longueur de la dalle 1b est supérieure à la longueur du panneau de façade 3a. Plusieurs panneaux de façade 3a et/ou 3b peuvent être disposés côte à côte selon la direction de la longueur.

De manière préférentielle, dans une coupe horizontale, deux panneaux de façade 3a/3b d'un même niveau sont séparés l'un de l'autre par une deuxième couche de séparation réalisée dans un matériau durcissable et déformable à l'état liquide ou pâteux par exemple un mortier-colle. L'utilisation d'un mortier-colle installé pour remplir l'interstice entre deux panneaux de façade adjacents permet de réduire l'infiltration d'eau et empêche la formation d'un circuit de circulation d'air. Cette configuration permet d'améliorer l'étanchéité à l'eau de la façade ainsi que son isolation thermique.

De manière à faciliter la déformation indépendante ou quasi-indépendante entre deux panneaux de façade 3a ou 3b adjacents d'un même niveau, il est particulièrement avantageux de laisser un interstice d'au moins 1 cm, voire 2cm.

Comme illustré aux figures 1, 2, 3, 5, 6, 7, 8 et 10, il est particulièrement avantageux de former des renfoncements 14 dans la face intérieure des panneaux de façade 3a/3b pour faciliter l'installation des connecteurs 5 et 6 entre le panneau de façade 3a/3b et une des deux dalles 1a/1b sur laquelle il est fixé. Les renfoncements 14 sont réalisés lors du moulage du panneau de façade et définissent la position des connecteurs 5 et 6. Cela permet de définir simplement la position des connecteurs ainsi que leur nombre. Cela permet également de détecter rapidement un oubli dans l'installation d'un connecteur.

Comme cela est illustré aux figures 1 à 8, afin de limiter le flux thermique entre l'extérieur et l'intérieur de la construction, il est avantageux d'installer un isolant thermique 15 entre une poutre 2a/2b et le panneau de façade 3a/3b. L'isolant thermique 15 est par exemple un joint mousse de préférence à pores fermés.

L'isolant thermique est déformable élastiquement de manière à accepter un déplacement entre les éléments qui sont en contact avec l'isolant thermique. L'isolant thermique est préférentiellement étanche à l'air. Préférentiellement, le joint mousse est réalisé en Polyuréthane. Il est encore plus préférable d'utiliser une bande de laine de roche ou d'un autre isolant qui se présente sous la forme d'un feutre ou d'une bande et de lui ajouter un joint de mousse polyuréthane à chacun de ses extrémités. De manière préférentielle, l'isolant thermique comporte une mousse qui sépare deux joints selon la direction longitudinale du panneau de façade. Dans un mode de réalisation particulier, avant montage, les panneaux de façade définissent une rainure destinée à recevoir la mousse de manière à assurer une bonne fixation et une bonne isolation. La rainure est préférentiellement formée lors du moulage du panneau de façade.

Dans un mode de réalisation particulier, le panneau de façade 3a/3b est séparé d'une poutre 2a/2b ou d'un mur de refend de la structure porteuse par un isolant thermique qui peut être de la laine de roche. L'isolant thermique 9 est configuré pour bloquer le flux de chaleur entre la dalle et le panneau de façade.

Il est particulièrement avantageux de prévoir qu'un panneau de façade 3a/3b soit fixé à chacune de ses extrémités longitudinales sur une poutre 2a/2b de la structure porteuse ou sur un mur de refend de la structure porteuse. Il est également très avantageux qu'une poutre ou un mur de refend de la structure porteuse assure la fixation de deux panneaux de façade 3a/3b adjacents. Il est préférable d'utiliser un troisième connecteur 16 dont un mode de réalisation particulier est illustré à la figure 11.

Le troisième connecteur 16 possède des trous oblongs 17 orientés selon le sens vertical lorsque le troisième connecteur est fixé au panneau de façade 3a/3b. Dans le mode de réalisation particulier illustré à la figure 11, le connecteur 16 est configuré pour relier deux panneaux de façade adjacents. Le connecteur 16 possède des crochets ou anneaux 18 qui sont destinés à s'insérer dans une poutre lors du moulage de la poutre. Le ou les crochets empêchent l'extraction du connecteur par rapport à la poutre une fois que le béton a séché.

De manière préférentielle, le troisième connecteur 16 est fixé à un ou plusieurs panneaux de façade par des vis 19 qui s'insèrent directement dans le mélange formant le panneau de façade.

Il est particulièrement avantageux d'utiliser un panneau de façade 3a/3b réalisé dans un mélange contenant un matériau apte à durcir à l'intérieur duquel sont noyés des éléments organiques d'origine végétale et contenant une teneur en éléments organiques d'origine végétale d'au moins 50% volumique. Une telle teneur en élément organique d'origine végétale permet de fournir un panneau de façade qui est découpable au moyen d'une scie. Une étape de découpage du panneau de façade au moyen d'une scie permet de modifier la forme du panneau de façade 3a/3b afin de rattraper un aléa sur la structure porteuse.

L'utilisation d'un tel panneau de façade permet également de fixer directement le panneau de façade 3a/3b avec le connecteur qui fait la liaison mécanique entre la dalle 1a/1b et le panneau de façade 3a/3b. Il est particulièrement avantageux de réaliser la fixation par vissage directement dans le panneau de façade 3a/3b ce qui permet de faciliter l'installation du panneau de façade 3a/3b. Un tel mode de réalisation permet de régler l'aplomb du panneau de façade 3a/3b ainsi que l'alignement des panneaux de façade 3a/3b les uns par rapport aux autres sur les niveaux différents. Le vissage est réalisé directement sans la formation d'un trou préalable, ni l'utilisation d'une cheville.

La construction peut être réalisée de différentes manières avec différents degrés d'avancement de la structure porteuse lors de l'installation d'un ou de plusieurs panneaux de façade d'un niveau.

Dans un premier mode de réalisation, une structure porteuse est fournie qui possède au moins une première dalle 1a, une deuxième dalle 1b, un premier jeu de premiers poteaux 2a reliant la première dalle 1a à la deuxième dalle 1b et un deuxième jeu de deuxièmes poteaux 2b en saillie de la deuxième dalle 1b et séparé du premier jeu de deuxièmes poteaux 2a par la deuxième dalle 1b. La structure porteuse peut également posséder une troisième dalle 1c montée sur le deuxième jeu de deuxièmes poteaux 2b pour former un toit ou un support pour le toit.

Un premier panneau de façade 3a est posé puis fixé à la structure porteuse. Un deuxième panneau de façade 3b est posé en appui sur le premier panneau de façade 3a puis fixé à la structure porteuse. Si un troisième panneau de façade est utilisé, ce dernier est posé en appui sur le deuxième panneau de façade puis fixé sur la structure porteuse. Les panneaux de façade sont posés et fixés les uns après les autres.

Chaque panneau de façade 3a/3b est fixé à la structure porteuse au moyen d'un ou de plusieurs premiers connecteurs 5 qui assurent la liaison mécanique entre le pied de chaque panneau de façade 3a/3b et la dalle 1a/1b qui fait face au pied selon une direction horizontale. De manière préférentielle, les premiers connecteurs 5 sont fixés à la dalle avant de monter le premier panneau de façade en vis-à-vis du niveau correspondant de la construction.

Il est préférable de monter les premiers connecteurs 5 affleurant du nez de la dalle, c'est-à-dire de l'extrémité de la dalle de manière à régler l'aplomb du panneau de façade 3a/3b.

De manière préférentielle, le panneau de façade 3a/3b est également fixé à chacune de ses extrémités longitudinales à une poutre 2a/2b ou éventuellement à un mur de refend au moyen de troisièmes connecteurs 16. Les troisièmes connecteurs 16 peuvent être installés sur le panneau de façade 3a/3b ou sur les deuxièmes poteaux ou murs de refend avant l'installation du panneau de façade supérieur.

Chaque panneau de façade est fixé à la structure porteuse au moyen d'un ou de plusieurs deuxièmes connecteurs 6 qui assurent la liaison mécanique entre le sommet de chaque panneau de façade 3a/3b et la dalle qui fait face au sommet selon une direction horizontale. De manière préférentielle, les deuxièmes connecteurs 6 sont fixés à la dalle 1b/1c avant de monter le premier panneau de façade 3a/3b en vis-à-vis du niveau de la construction.

Le panneau de façade 3a/3b est fixé à la structure porteuse par son pied et son sommet et préférentiellement par ses extrémités latérales. Chacun des connecteurs assure un déplacement vertical du premier panneau de façade par rapport à la structure porteuse. Préférentiellement, il en va de même pour tous les panneaux de façade d'un même niveau et encore plus préférentiellement pour tous les panneaux de façade de la construction. Chaque connecteur possède préférentiellement des trous oblongs verticaux qui assurent un jeu fonctionnel vertical. **Il** est également possible d'avoir un connecteur qui possède des trous oblongs horizontaux qui assurent un jeu fonctionnel horizontal.

Dans un deuxième mode de réalisation, la deuxième dalle 1b est réalisée après le montage du premier panneau de façade 3a. De manière plus générale, la dalle d'un niveau n+1 est réalisée après la fixation du ou des panneaux de façade du niveau n. La structure porteuse possède une première dalle 1a avec un jeu de premiers poteaux 2a. Les premiers poteaux 2a sont des poteaux qui sont saillie de la première dalle 1a et qui sont destinés à supporter la deuxième dalle 1b.

Un premier panneau de façade 3a est fixé sur la structure porteuse. Le premier panneau de façade 3a est fixé à la première dalle 1a. Le premier panneau de façade 3a est fixé au moyen d'un ou de plusieurs premiers connecteurs 5 qui font la connexion mécanique entre le premier panneau de façade 3a et la première dalle 1a. Les premiers connecteurs sont avantageusement des connecteurs démontables ou comportent des connecteurs démontables Le premier panneau de façade 3a est fixé aux premiers poteaux 2a ou murs de refend par les troisième connecteurs 16. Préférentiellement, chacune des extrémités longitudinales du premier panneau de façade 3 est fixée à un des deuxièmes poteaux 2a ou à un mur de refend.

Comme indiqué plus haut, il est avantageux de fixer les premiers connecteurs 5 à la première dalle 1a avant d'installer le premier panneau de façade 3a.

Une fois le premier panneau de façade 3a fixé à la structure porteuse, une deuxième dalle 1b est formée sur la structure porteuse. De préférence, la deuxième dalle 1b est coulée. Lorsque la deuxième dalle 1b est coulée, il est avantageux de fixer un film étanche dans le renfoncement supérieur du premier panneau de façade 3a. Le film étanche est configuré pour empêcher le béton de la deuxième dalle 1b de se fixer directement au sommet du premier panneau de façade 3a et de transmettre des efforts importants depuis la structure porteuse. Le coffrage de la deuxième dalle 1b est installé et la deuxième dalle 1b est coulée. Une fois que le béton de la deuxième dalle 1b est sec, les connecteurs démontables peuvent être retirés.

Avant de former la deuxième dalle 1b et les deuxièmes poteaux 2b, il est préférable d'installer les deuxièmes connecteurs 8 sur le sommet du premier panneau de façade 3a. De manière préférentielle, le deuxième connecteur 8 du sommet possède un ou plusieurs crochets et/ou un ou plusieurs anneaux. Le crochet ou l'anneau est noyé à l'intérieur du béton utilisé pour former la deuxième dalle. L'installation du crochet ou de l'anneau dans la deuxième dalle assure la fixation entre le premier panneau de façade et la deuxième dalle. Le deuxième connecteur 8 possède préférentiellement des trous oblongs pour autoriser le coulissement vertical du premier panneau de façade par rapport à la deuxième dalle. Une fois la deuxième dalle 1b coulée et sèche, le deuxième connecteur 8 est indissociable de la deuxième dalle 1b. Le deuxième connecteur 8 peut se présenter sous la forme d'une équerre avec un crochet ou un anneau comme celui illustré à la figure 11. D'autres configurations sont possibles qui empêchent le démontage du deuxième connecteur 8.

Après le séchage du béton formant la deuxième dalle 1b et les deuxièmes poteaux 2b, il est possible d'installer le deuxième panneau de façade 3b. Le deuxième panneau de façade 3b est posé sur le premier panneau de façade 3a. Le deuxième panneau de façade 3b est fixé à la deuxième dalle 1b au moyen d'un connecteur qui autorise le jeu fonctionnel vertical entre le deuxième panneau de façade 3b et la deuxième dalle 1b.

De manière avantageuse, le coulage de la deuxième dalle 1b utilise le premier panneau de façade 3a comme une partie du moule. De manière préférentielle, la partie supérieure du premier panneau de façade 3a définit un renfoncement et le renfoncement est utilisé pour terminer le moule qui définit la forme de la dalle, il forme une partie du coffrage. Une extrémité longitudinale de la dalle est définie par un panneau de façade. Préférentiellement, les deux extrémités horizontales opposées de la dalle sont définies par deux panneaux de façade. Il est particulièrement avantageux de réaliser le film étanche dans une couche d'isolant thermique 11 pour former une partie du moule. Une fois, l'aplomb du premier panneau de façade 3a réglé, la deuxième dalle 1b est formée en utilisant le premier panneau de façade 3a ce qui permet de régler l'extrémité de la dalle 1b par rapport au premier panneau de façade 3a et ainsi limiter les contraintes sur les directions horizontales. La contrainte mécanique appliquée sur la couche d'isolant thermique 11 est limitée ce qui permet de ne pas dégrader la qualité isolante du matériau utilisé lors du déplacement du premier panneau de façade 3a. La couche d'isolant thermique 11 est conservée ce qui permet d'améliorer la résistance thermique entre la face externe du premier panneau de façade 3a et la première dalle 1a.

Ce mode de réalisation est particulièrement avantageux lorsque les panneaux de façade sont montés directement les uns sur les autres. Le deuxième panneau de façade 3b peut posséder un léger décroché dans sa paroi de pied pour éviter de venir en appui sur la deuxième dalle 1b.

Dans une configuration, les deuxièmes poteaux 2b sont coulées après la formation de la deuxième dalle 1b. En alternative, les deuxièmes poteaux 2b sont fabriquées en amont et sont fixés sur la deuxième dalle 1b.

Dans un troisième mode de réalisation, le premier panneau de façade 3a est fixé à la première dalle 1b avant de former la deuxième dalle 2b. Comme pour le mode de réalisation précédent, le premier panneau de façade est utilisé pour réaliser le moulage de la deuxième dalle 1b.

Le premier panneau de façade 3a est utilisé pour réaliser le moulage d'un ou de plusieurs premiers poteaux 2a. De manière préférentielle, deux panneaux de façade 3a adjacents, selon une direction longitudinale, sont utilisés pour réaliser le moulage d'un premier poteau 2a. Avantageusement, chacun des deux panneaux 3a est fixé ou sera fixé à la poutre 2a. Les premiers panneaux de façade 3a sont préalablement étayés pour assurer un bon moulage.

Dans un mode de réalisation particulier, les deux panneaux de façade 3a sont fixés l'un à l'autre au moyen d'un troisième connecteur 16 tel que celui illustré à la figure 11. Le connecteur 16 possède un crochet et/ou un anneau qui se trouvent dans le moule destiné à former un premier poteau 2a. Lors du moulage de la poutre 2a, le crochet et/ou l'anneau 17 sont noyés dans le béton de la poutre 2a ce qui permet de rendre le connecteur 16 indissociable de la poutre 2a. Le connecteur possède des trous oblongs selon la direction verticale pour autoriser un coulissement vertical du panneau de façade 3a par rapport à la structure porteuse. Ce qui est dit pour le premier panneau de façade 3a peut être appliqué à un panneau de façade d'un autre niveau.

Il est particulièrement avantageux de recouvrir le premier panneau de façade par une couche d'un matériau isolant thermiquement, par exemple une couche de laine de roche. Le matériau isolant thermiquement forme la paroi d'un moule destiné à former la dalle.

## Revendications

1. Construction comportant :
- une structure porteuse en béton armé par des tiges métalliques, la structure porteuse possédant au moins un premier niveau avec une première dalle (1a) et des premiers poteaux (2a) et un deuxième niveau avec une deuxième dalle (1b) et des deuxièmes poteaux (2b) et une troisième dalle (1c) ;
- une pluralité de panneaux de façade (3a, 3b) fixés à la structure porteuse pour former au moins une partie d'une façade de la construction, la pluralité de panneaux de façade (3a, 3b) possédant au moins un premier panneau de façade (3a) monté sous au moins un deuxième panneau de façade (3b) ; **caractérisée en ce que** :
- chaque panneau de façade (3a, 3b) est réalisé dans un mélange contenant un matériau apte à durcir à l'intérieur duquel sont noyés des éléments organiques d'origine végétale, le mélange comportant au moins 50% volumique d'éléments organiques d'origine végétale, le matériau apte à durcir étant un mortier les éléments organiques d'origine végétale étant des particules de bois, le mélange à l'état durci possédant une densité inférieure à 1000kg/m3 et une résistance à la compression comprise entre 2 et 6MPa ;
- chaque panneau de façade (3a, 3b) est monté en appui porteur sur au moins 75% de la longueur du pied du panneau de façade ;
- le au moins un premier panneau de façade (3a) est monté mobile au moins par rapport à la deuxième dalle (1b) selon une direction verticale avec un jeu fonctionnel vertical pour adapter une différence de dilatation thermique entre la structure porteuse et le au moins un premier panneau de façade (3a),
- le au moins un deuxième panneau de façade (3b) est monté mobile au moins par rapport à la troisième dalle (1c) avec un jeu fonctionnel vertical pour adapter une différence de dilatation thermique entre la structure porteuse et le au moins un deuxième panneau de façade (3b) ; et
- le au moins un deuxième panneau de façade (3b) est en appui porteur exclusivement sur la deuxième dalle (1b) ou le au moins un deuxième panneau de façade (3b) est en appui porteur exclusivement sur le au moins un premier panneau de façade (3a).

2. Construction selon la revendication 1, dans laquelle le au moins un deuxième panneau de façade (3b) est supporté exclusivement par la deuxième dalle (1b) et le au moins un deuxième panneau de façade (3b) est séparé du au moins un premier panneau de façade (3a) par un organe d'étanchéité (6) configuré pour réaliser de l'étanchéité à l'eau.

3. Construction selon la revendication 1, dans laquelle le au moins un deuxième panneau de façade (3b) est supporté exclusivement par le au moins un premier panneau de façade (3a) et dans laquelle le au moins un premier panneau de façade (3a) possède un renfoncement (10) destiné à recevoir une extrémité de la deuxième dalle (1b), le renfoncement (10) étant disposé dans une partie supérieure du au moins un premier panneau de façade (3a) et étant séparé de la deuxième dalle (1b) par une couche déformable élastiquement.

4. Construction selon la revendication 3, dans laquelle le renfoncement (10) s'étend sur l'intégralité de la longueur du au moins un premier panneau de façade (3a) et dans laquelle la longueur la première dalle (1a) est supérieure à la longueur du au moins un premier panneau de façade (3a).

5. Construction selon l'une quelconque des revendications précédentes dans laquelle la pluralité de panneaux de façade (3a, 3b) est fixée à la structure porteuse au moyen d'une pluralité de connecteurs (5, 6, 16), dans laquelle les panneaux de façade (3a, 3b) de la pluralité de panneaux de façade (3a, 3b) sont réalisés dans un mélange d'éléments en bois et de ciment et/ou chaux et dans laquelle des connecteurs (5, 6, 16) sont fixés directement dans les panneaux de façade (3a, 3b) de la pluralité de panneaux de façade (3a, 3b) par vissage.

6. Construction selon la revendication précédente dans laquelle le au moins un deuxième panneau de façade (3b) est fixé au au moins un premier panneau de façade (3a) par un mortier-colle (7).

7. Procédé de fabrication d'une construction comportant les étapes successives suivantes :
- fournir une première dalle (1a) d'un premier niveau d'une structure porteuse en béton armé par des tiges métalliques ;
- poser un pied d'au moins un premier panneau de façade (3a) sur la première dalle (1a) ;
- régler l'aplomb du premier panneau de façade (3a) et fixer le premier panneau de façade (3a) sur la première dalle (1a) au moyen d'une pluralité de connecteurs ;
- former une deuxième dalle (1b) d'un deuxième niveau de la structure porteuse au-dessus du premier niveau, la deuxième dalle (1b) étant en béton armé par des tiges métalliques, la deuxième dalle (1b) étant montée fixement sur la première dalle (1a) au moyen de premiers poteaux (2a), le au moins un premier panneau de façade (3a) étant fixé à la deuxième dalle (1b) et monté mobile verticalement par rapport à la deuxième dalle (1b) ;
- poser un pied d'au moins un deuxième panneau de façade (3b) sur un sommet du au moins un premier panneau de façade (3a) ;
- régler l'aplomb du deuxième panneau de façade (3b) et fixer le deuxième panneau de façade (3b) sur la deuxième dalle (1b) au moyen d'une pluralité de connecteurs,
- former une troisième dalle (1c) d'un troisième niveau de la structure porteuse au-dessus du deuxième niveau, la troisième dalle (1c) étant en béton armé par des tiges métalliques, la troisième dalle (1c) étant montée fixement sur la deuxième dalle (1b) au moyen de deuxièmes poteaux (2b), le au moins un deuxième panneau de façade (3b) étant fixé à la troisième dalle (1c) et monté mobile verticalement par rapport à la troisième dalle (1c) procédé dans lequel chaque panneau de façade (3a, 3b) est réalisé dans un mélange contenant un matériau apte à durcir à l'intérieur duquel sont noyés des éléments organiques d'origine végétale, le mélange à l'état durci possédant une densité inférieure à 1000kg/m3 et une résistance à la compression comprise entre 2 et 6MPa et dans lequel chaque panneau de façade (3a, 3b) est monté en appui porteur sur au moins 75% de la longueur du pied du panneau de façade (3a, 3b).

8. Procédé de fabrication d'une construction comportant les étapes successives suivantes :
- fournir d'une structure porteuse en béton armé par des tiges métalliques munie d'au moins une première dalle (1a) et de premiers poteaux (2a) d'un premier niveau et une deuxième dalle (1b) et de deuxièmes poteaux (2b) d'un deuxième niveau disposé au-dessus du premier niveau et une troisième dalle (1c) d'un troisième niveau disposé au-dessus du deuxième niveau ;
- poser un pied d'au moins un premier panneau de façade (3a) sur la première dalle (1a) ;
- régler l'aplomb du au moins un premier panneau de façade (3a) et fixer le au moins un premier panneau de façade (3a) sur la première dalle (1a) au moyen d'une pluralité de connecteurs ;
- poser un pied d'au moins un deuxième panneau de façade (3b) sur la deuxième dalle (1b) ;
- régler l'aplomb du au moins un deuxième panneau de façade (3b) et fixer le au moins un deuxième panneau de façade (3b) sur la deuxième dalle (1b) au moyen d'une pluralité de connecteurs ; procédé dans lequel chaque panneau de façade (3a, 3b) est réalisé dans un mélange contenant un matériau apte à durcir à l'intérieur duquel sont noyés des éléments organiques d'origine végétale, le mélange comportant au moins 50% volumique d'éléments organiques d'origine végétale, le matériau apte à durcir étant un mortier les éléments organiques d'origine végétale étant des particules de bois, le mélange à l'état durci possédant une densité inférieure à 1000kg/m3 et une résistance à la compression comprise entre 2 et 6MPa, dans lequel le au moins un premier panneau de façade (3a) est monté mobile au moins par rapport à la deuxième dalle (1b) selon une direction verticale avec un jeu fonctionnel vertical pour adapter une différence de dilatation thermique entre la structure porteuse et le au moins un premier panneau de façade (3a), dans lequel le au moins un deuxième panneau de façade (3b) est monté mobile au moins par rapport à la troisième dalle (1c) avec un jeu fonctionnel vertical pour adapter une différence de dilatation thermique entre la structure porteuse et le au moins un deuxième panneau de façade (3b), et dans lequel chaque panneau de façade (3a, 3b) est monté en appui porteur sur au moins 75% de la longueur du pied du panneau de façade (3a, 3b).

## Patentansprüche

1. Bauwerk, umfassend:
- eine Tragkonstruktion aus Beton, die mit Metallstangen bewehrt ist, wobei die Tragkonstruktion mindestens eine erste Etage mit einer ersten Bodenplatte (1a) und ersten Säulen (2a) und eine zweite Etage mit einer zweiten Bodenplatte (1b) und zweiten Säulen (2b) und eine dritte Bodenplatte (1c) aufweist;
- eine Vielzahl von Fassadenplatten (3a, 3b), die an der Tragkonstruktion befestigt sind, um mindestens einen Teil einer Fassade des Bauwerks zu bilden, wobei die Vielzahl von Fassadenplatten (3a, 3b) mindestens eine erste Fassadenplatte (3a) aufweist, die unter mindestens einer zweiten Fassadenplatte (3b) montiert ist;
**dadurch gekennzeichnet, dass**:
- jede Fassadenplatte (3a, 3b) aus einer Mischung hergestellt ist, die ein härtbares Material enthält, in welchem organische Elemente pflanzlichen Ursprungs eingebettet sind, wobei die Mischung mindestens 50 Volumen-% organische Elemente pflanzlichen Ursprungs enthält, das härtbare Material ein Mörtel ist, die organischen Elemente pflanzlichen Ursprungs Holzpartikel sind, die Mischung im gehärteten Zustand eine Dichte kleiner als 1000 kg/m³ und eine Druckfestigkeit zwischen 2 und 6 MPa aufweist;
- jede Fassadenplatte (3a, 3b) auf mindestens 75 % der Länge des Fußes der Fassadenplatte tragend gestützt montiert ist;
- die mindestens eine erste Fassadenplatte (3a) mindestens in Bezug auf die zweite Bodenplatte (1b) in einer vertikalen Richtung beweglich mit einem vertikalen Funktionsspiel montiert ist, um einen Unterschied in der Wärmeausdehnung zwischen der Tragkonstruktion und der mindestens einen ersten Fassadenplatte (3a) aufzunehmen;
- die mindestens eine zweite Fassadenplatte (3b) mindestens in Bezug auf die dritte Bodenplatte (1c) mit einem vertikalen Funktionsspiel beweglich montiert ist, um einen Unterschied in der Wärmeausdehnung zwischen der Tragkonstruktion und der mindestens einen zweiten Fassadenplatte (3b) aufzunehmen; und
- die mindestens eine zweite Fassadenplatte (3b) ausschließlich auf der zweiten Bodenplatte (1b) tragend gestützt wird oder die mindestens eine zweite Fassadenplatte (3b) ausschließlich auf der mindestens einen ersten Fassadenplatte (3a) tragend gestützt wird.

2. Bauwerk nach Anspruch 1, wobei die mindestens eine zweite Fassadenplatte (3b) ausschließlich von der zweiten Bodenplatte (1b) getragen wird und die mindestens eine zweite Fassadenplatte (3b) von der mindestens einen ersten Fassadenplatte (3a) durch ein Dichtungsorgan (6) getrennt ist, das dazu konfiguriert ist, eine Wasserdichtigkeit herzustellen.

3. Bauwerk nach Anspruch 1, wobei die mindestens eine zweite Fassadenplatte (3b) ausschließlich von der mindestens einen ersten Fassadenplatte (3a) getragen wird, und wobei die mindestens eine erste Fassadenplatte (3a) eine Vertiefung (10) aufweist, die dazu bestimmt ist, ein Ende der zweiten Bodenplatte (1b) aufzunehmen, wobei die Vertiefung (10) in einem oberen Abschnitt der mindestens einen ersten Fassadenplatte (3a) angeordnet ist und durch eine elastisch verformbare Schicht von der zweiten Bodenplatte (1b) getrennt ist.

4. Bauwerk nach Anspruch 3, wobei die Vertiefung (10) sich über die gesamte Länge der mindestens einen ersten Fassadenplatte (3a) erstreckt, und wobei die Länge der ersten Bodenplatte (1a) größer ist als die Länge der mindestens einen ersten Fassadenplatte (3a).

5. Bauwerk nach einem der vorherigen Ansprüche, wobei die Vielzahl von Fassadenplatten (3a, 3b) durch eine Vielzahl von Verbindern (5, 6, 16) an der Tragkonstruktion befestigt ist, wobei die Fassadenplatten (3a, 3b) der Vielzahl von Fassadenplatten (3a, 3b) aus einer Mischung aus Holzelementen und Zement und/oder Kalk hergestellt sind, und wobei die Verbinder (5, 6, 16) durch direktes Verschrauben in die Fassadenplatten (3a, 3b) der Vielzahl von Fassadenplatten (3a, 3b) befestigt sind.

6. Bauwerk nach dem vorherigen Anspruch, wobei die mindestens eine zweite Fassadenplatte (3b) durch einen Klebemörtel (7) an der mindestens einen ersten Fassadenplatte (3a) befestigt ist.

7. Verfahren zur Herstellung eines Bauwerks, umfassend die folgenden aufeinanderfolgenden Schritte:
- Bereitstellen einer ersten Bodenplatte (1a) einer ersten Etage einer Tragkonstruktion aus mit Metallstangen bewehrtem Beton;
- Setzen eines Fußes mindestens einer ersten Fassadenplatte (3a) auf die erste Bodenplatte (1a);
- Einstellen der Lotrechten der ersten Fassadenplatte (3a) und Befestigen der ersten Fassadenplatte (3a) auf der ersten Bodenplatte (1a) durch eine Vielzahl von Verbindern;
- Bilden einer zweiten Bodenplatte (1b) einer zweiten Etage der Tragkonstruktion über der ersten Etage, wobei die zweite Bodenplatte (1b) aus mit Metallstangen bewehrtem Beton besteht, wobei die zweite Bodenplatte (1b) durch erste Säulen (2a) fest auf der ersten Bodenplatte (1a) montiert ist, wobei die mindestens eine erste Fassadenplatte (3a) an der zweiten Bodenplatte (1b) befestigt und in Bezug auf die zweite Bodenplatte (1b) vertikal beweglich montiert ist;
- Setzen eines Fußes mindestens einer zweite Fassadenplatte (3b) auf eine Oberseite der mindestens einen ersten Fassadenplatte (3a);
- Einstellen der Lotrechten der zweiten Fassadenplatte (3b) und Befestigen der zweiten Fassadenplatte (3b) auf der zweiten Bodenplatte (1b) durch eine Vielzahl von Verbindern;
- Bilden einer dritten Bodenplatte (1c) einer dritten Etage der Tragkonstruktion über der zweiten Etage, wobei die dritte Bodenplatte (1c) aus mit Metallstangen bewehrtem Beton besteht, wobei die dritte Bodenplatte (1c) durch zweite Säulen (2b) fest auf der zweiten Bodenplatte (1b) montiert ist, wobei die mindestens eine zweite Fassadenplatte (3b) an der dritten Bodenplatte (1c) befestigt und in Bezug auf die dritte Bodenplatte (1c) vertikal beweglich montiert ist;
wobei in diesem Verfahren jede Fassadenplatte (3a, 3b) aus einer Mischung hergestellt ist, die ein härtbares Material enthält, in welchem organische Elemente pflanzlichen Ursprungs eingebettet sind, wobei die Mischung im gehärteten Zustand eine Dichte kleiner als 1000 kg/m³ und eine Druckfestigkeit zwischen 2 und 6 MPa aufweist, und wobei jede Fassadenplatte (3a, 3b) auf mindestens 75 % der Länge des Fußes der Fassadenplatte (3a, 3b) tragend gestützt montiert ist.

8. Verfahren zur Herstellung eines Bauwerks, umfassend die folgenden aufeinanderfolgenden Schritte:
- Bereitstellen einer Tragkonstruktion aus mit Metallstangen bewehrtem Beton, die mindestens versehen ist mit einer ersten Bodenplatte (1a) und ersten Säulen (2a) einer ersten Etage und einer zweiten Bodenplatte (1b) und zweiten Säulen (2b) einer zweiten Etage, die über der ersten Etage angeordnet ist, und einer dritten Bodenplatte (1c) einer dritten Etage, die über der zweiten Etage angeordnet ist;
- Setzen eines Fußes mindestens einer ersten Fassadenplatte (3a) auf die erste Bodenplatte (1a);
- Einstellen der Lotrechten der mindestens einen ersten Fassadenplatte (3a) und Befestigen der mindestens einen ersten Fassadenplatte (3a) auf der ersten Bodenplatte (1a) durch eine Vielzahl von Verbindern;
- Setzen eines Fußes mindestens einer zweiten Fassadenplatte (3b) auf die zweite Bodenplatte (1b);
- Einstellen der Lotrechten der mindestens einen zweiten Fassadenplatte (3b) und Befestigen der mindestens einen zweiten Fassadenplatte (3b) auf der zweiten Bodenplatte (1b) durch eine Vielzahl von Verbindern;
wobei in diesem Verfahren jede Fassadenplatte (3a, 3b) aus einer Mischung hergestellt ist, die ein härtbares Material enthält, in welchem organische Elemente pflanzlichen Ursprungs eingebettet sind, wobei die Mischung mindestens 50 Volumen-% organische Elemente pflanzlichen Ursprungs enthält, das härtbare Material ein Mörtel ist, die organischen Elemente pflanzlichen Ursprungs Holzpartikel sind, die Mischung im gehärteten Zustand eine Dichte kleiner als 1000 kg/m³ und eine Druckfestigkeit zwischen 2 und 6 MPa aufweist, wobei die mindestens eine erste Fassadenplatte (3a) mindestens in Bezug auf die zweite Bodenplatte (1b) mit einem vertikalen Funktionsspiel in einer vertikalen Richtung beweglich montiert ist, um einen Unterschied in der Wärmeausdehnung zwischen der Tragkonstruktion und der mindestens einen ersten Fassadenplatte (3a) aufzunehmen, wobei die mindestens eine zweite Fassadenplatte (3b) mindestens in Bezug auf die dritte Bodenplatte (1c) mit einem vertikalen Funktionsspiel beweglich montiert ist, um einen Unterschied in der Wärmeausdehnung zwischen der Tragkonstruktion und der mindestens einen zweiten Fassadenplatte (3b) aufzunehmen, und wobei jede Fassadenplatte (3a, 3b) auf mindestens 75 % der Länge des Fußes der Fassadenplatte (3a, 3b) tragend gestützt montiert ist.

## Claims

1. Construction comprising:
- a supporting structure made from concrete reinforced by metal rods, the supporting structure having at least a first level with a first slab (1a) and first posts (2a) and a second level with a second slab (1b) and second posts (2b) and a third slab (1c);
- a plurality of façade panels (3a, 3b) fixed to the supporting structure to form at least a part of a façade of the construction, the plurality of façade panels (3a, 3b) having at least one first façade panel (3a) mounted under at least one second façade panel (3b);
**characterised in that**:
- each façade panel (3a, 3b) is made from a mixture containing a curable material in which organic plant-derived elements are embedded, the mixture comprising at least 50% by volume of organic plant-derived elements, the curable material being a mortar and the organic plant-derived elements being wood particles, the mixture in the cured state having a density of less than 1000kg/m³ and a compressive strength comprised between 2 and 6MPa;
- each façade panel (3a, 3b) is mounted supported by at least 75% of the length of the foot of the façade panel;
- the at least one first façade panel (3a) is mounted movable at least with respect to the second slab (1b) in a vertical direction with a vertical functional clearance to adjust a difference of thermal expansion between the supporting structure and the at least one first façade panel (3a),
- the at least one second façade panel (3b) is mounted movable at least with respect to the third slab (1c) with a vertical functional clearance to adjust a difference of thermal expansion between the supporting structure and the at least one second façade panel (3b); and
- the at least one second façade panel (3b) is supported solely by the second slab (1b) or the at least one second façade panel (3b) is supported solely by the at least one first façade panel (3a).

2. Construction according to claim 1, wherein the at least one second façade panel (3b) is supported solely by the second slab (1b) and the at least one second façade panel (3b) is separated from the at least one first façade panel (3a) by a sealing part (6) configured to perform waterproofing.

3. Construction according to claim 1, wherein the at least one second façade panel (3b) is supported solely by the at least one first façade panel (3a) and wherein the at least one first façade panel (3a) has a recess (10) designed to receive one end of the second slab (1b), the recess (10) being located in a top part of the at least a first façade panel (3a) and being separated from the second slab (1b) by a elastically deformable layer.

4. Construction according to claim 3, wherein the recess (10) extends over the whole length of the at least one first façade panel (3a) and wherein the length of the first slab (1a) is greater than the length of the at least one first façade panel (3a).

5. Construction according to any one of the foregoing claims wherein the plurality of façade panels (3a, 3b) are fixed to the supporting structure by means of a plurality of connectors (5, 6, 16), wherein the façade panels (3a, 3b) of the plurality of façade panels (3a, 3b) are made from a mixture of wood elements and cement and/or lime, and wherein connectors (5, 6, 16) are fixed directly in the façade panels (3a, 3b) of the plurality of façade panels (3a, 3b) by screw-fastening.

6. Construction according to previous claim wherein the at least one second façade panel (3b) is fixed to the at least one first façade panel (3a) by an adhesive mortar (7).

7. Method for producing a construction comprising the following successive steps:
- providing a first slab (1a) of a first level of a supporting structure made from concrete reinforced by metal rods;
- placing a foot of at least one first façade panel (3a) on the first slab (1a);
- adjusting the plumbness of the first façade panel (3a) and fixing the first façade panel (3a) on the first slab (1a) by means of a plurality of connectors;
- forming a second slab (1b) of a second level of the supporting structure above the first level, the second slab (1b) being made from concrete reinforced by metal rods, the second slab (1b) being mounted fixedly on the first slab (1a) by means of first posts (2a), the at least one first façade panel (3a) being fixed to the second slab (1b) and mounted movable vertically with respect to the second slab (1b);
- placing a foot of at least one second façade panel (3b) on the top of the at least one first façade panel (3a);
- adjusting the plumbness of the second façade panel (3b) and fixing the second façade panel (3b) on the second slab (1b) by means of a plurality of connectors;
- forming a third slab (1c) of a third level of the supporting structure above the second level, the third slab (1c) being made from concrete reinforced by metal rods, the third slab (1c) being mounted fixedly on the second slab (1b) by means of second posts (2b), the at least one second façade panel (3b) being fixed to the third slab (1c) and mounted movable vertically with respect to the third slab (1c), method wherein each façade panel (3a, 3b) is made from a mixture containing a curable material in which organic plant-derived elements are embedded, the mixture in the cured state having a density of less than 1000kg/m³ and a compressive strength comprised between 2 and 6Mpa, and
wherein each façade panel (3a, 3b) is mounted supported by at least 75% of the length of the foot of the façade panel (3a, 3b).

8. Method for producing a construction comprising the following successive steps:
- providing a supporting structure made from concrete reinforced by metal rods provided with at least a first slab (1a) and first posts (2a) of a first level and a second slab (1b) and second posts (2b) of a second level arranged above the first level, and a third slab (1c) of a third level arranged above the second level;
- placing a foot of at least one first façade panel (3a) on the first slab (1a);
- adjusting the plumbness of the at least one first façade panel (3a) and fixing the at least one first façade panel (3a) on the first slab (1a) by means of a plurality of connectors;
- placing a foot of at least one second façade panel (3b) on the second slab (1b);
- adjusting the plumbness of the at least one second façade panel (3b) and fixing the at least one second façade panel (3b) on the second slab (1b) by means of a plurality of connectors;
method wherein each façade panel (3a, 3b) is made from a mixture containing a curable material in which organic plant-derived elements are embedded, the mixture comprising at least 50% by volume of organic plant-derived elements, the curable material being a mortar, the organic plant-derived elements being wood particles, the mixture in the cured state having a density of less than 1000kg/m³ and a compressive strength comprised between 2 and 6MPa,
wherein the at least one first façade panel (3a) is mounted movable at least with respect to the second slab (1b) in a vertical direction with a vertical functional clearance to adjust a difference of thermal expansion between the supporting structure and the at least one first façade panel (3a),
wherein the at least one second façade panel (3b) is mounted movable at least with respect to the third slab (1c) with a vertical functional clearance to adjust a difference of thermal expansion between the supporting structure and the at least one second façade panel (3b), and
wherein each façade panel (3a, 3b) is mounted supported by at least 75% of the length of the foot of the façade panel (3a, 3b).
